# EUROPÄISCHE PATENTSCHRIFT

(11) **EP 0 537 231 B1**
(45) Veröffentlichungstag und Bekanntmachung des Hinweises auf die Patenterteilung: **06.09.1995**
(21) Anmeldenummer: 91912246.5
(22) Anmeldetag: 28.06.1991
(51) Int. Cl.: H01T 13/46, H01T 13/32, H01T 13/39

(54) **ZÜNDKERZE**
SPARKING PLUG
BOUGIE D'ALLUMAGE

(30) Priorität: 02.07.1990 AT 1402/90
(43) Veröffentlichungstag der Anmeldung: 21.04.1993
(73) Patentinhaber: JENBACHER ENERGIESYSTEME AG, A-6200 Jenbach (AT)
(72) Erfinder: GRUBER, Friedrich, (AT); PUCHER, Hans-Jörg, D-8080 Fürstenfeldbruck (DE); AUER, Reinhard, (DE)
(74) Vertreter: Hofinger, Engelbert, DDr.
(86) Internationale Anmeldenummer: AT9100075
(87) Internationale Veröffentlichungsnummer: WO9200620

(56) Entgegenhaltungen:
- DE-U- 8 902 032
- US-A- 4 826 462

## Beschreibung

Die Erfindung bezieht sich auf eine Zündkerze mit einer gegenüber dem Kerzengewinde isolierten Mittelelektrode und mit elektrisch mit dem Kerzengewinde verbundenen Massenelektroden, wobei am brennraumseitigen Ende der Mittelelektrode ein zumindest teilweise aus Platin oder einer Platinlegierung bestehender Aufsatzteil angebracht ist, zwischen dem und den von der Seite an ihn herangeführten Massenelektroden die Funkenstrecken liegen, wobei der Aufsatzteil im wesentlichen die Form eines mit der Deckfläche zum Brennraum weisenden Prismas aufweist und die Massenelektroden seitlich neben den Seitenflächen des im wesentlichen prismenförmigen Aufsatzteiles im wesentlichen parallel zu den Prismenkanten der Deckfläche bzw. der Grundfläche verlaufen, wobei je zwei Massenelektroden zu einem Bauteil zusammengefaßt sind, dessen beide Elektrodenarme wenigstens annähernd parallel zu je zwei Seitenflächen des Aufsatzteiles der Mittelelektrode verlaufen.

Man ist an Zündkerzen interessiert, die eine sehr hohe Standfestigkeit, insbesondere einen geringen Abbrand der Elektroden aufweisen und dennoch mit relativ geringen Zündspannungen betreibbar sind. Im Bedarfsfall soll eine bequeme Nachstellmöglichkeit mit definiertem Elektrodenabstand gegeben sein.

Bei Zündkerzen möchte man hohe lokale Feldstärken zwischen der Mittelelektrode und den Massenelektroden erzielen, um eine möglichst geringe Zündspannung zu benötigen. Solche hohen Feldstärken können durch spitze Elektrodenausbildungen erreicht werden. Allerdings hat man dann den Nachteil, daß diese Elektroden relativ schnell abbrennen. Eine Verbesserungsmöglichkeit besteht in der Verwendung von geeigneten Materialien. Bei den bisherigen Elektrodengeometrien hat man aber auch damit keine zufriedenstellenden Ergebnisse erzielt.

Aus der Druckschrift DE-U-89 02 032 ist eine Elektrodengeometrie bekannt, bei der der Aufsatzteil auf der Mittelelektrode aus vorzugsweise Platin oder einer Platinlegierung im wesentlichen die Außenform eines Prismas aufweist, ist durch die scharfen Prismenkanten eine hohe örtliche Feldstärke und damit eine Absenkung der Zündspannung gegeben. Gleichzeitig hält sich der Abbrand durch die relativ große wirksame Gesamtlänge der Prismenkanten in Grenzen. Die Funkenstrecken liegen dabei zwischen dem Aufsatzteil und den seitlich neben dem Aufsatzteil im wesentlichen parallel zu den Prismenkanten der Deckfläche bzw. der Grundfläche verlaufenden Massenelektroden, umgeben also praktisch den gesamten prismenförmigen Aufsatzteil. Durch die parallele Führung der Massenelektroden zu den Seitenflächen des prismenförmigen Aufsatzteiles aus Platin ist der ohnehin nur im geringen Ausmaß vorhandene Elektrodenabbrand auch relativ gleichmäßig. Die Massenelektroden sind L-förmig ausgebildet und können mit Platin versehen sein.

Um die mechanische Stabilität der Massenelektroden zu erhöhen, die Wärmeableitung aus den Massenelektroden zu verbessern und gleichzeitig eine gute Einstellbarkeit des Elektrodenabstandes zu erlauben, ist erfindungsgemäß vorgesehen, daß vom Scheitel der Elektrodenarme des in der Draufsicht V- oder Y-förmig ausgebildeten Bauteiles ein gemeinsamer Steg zum Massekörper der Zündkerze führt.

Durch diese Bauweise wird gegenüber L-förmigen Massenelektroden eine verbesserte Stabilität der Massenelektroden erzielt. Ferner wirkt sich diese Bauweise auch auf die Einstellbarkeit des Elektrodenabstandes zwischen den Massenelektroden und der Mittelelektrode günstig aus, wobei jeweils zwei Elektrodenarme gemeinsam und gleichzeitig einstellbar sind.

Der V- oder Y-förmige Bauteil der Massenelektroden kann aus beliebigem Metall, vorzugsweise jedoch aus Halbedelmetall wie z.B. Nickel, oder aus Edelmetall wie z.B. Platin, bestehen. Natürlich kommen auch entsprechende Metallegierungen in Betracht oder Metallkombinationen, etwa derart, daß der V- oder Y-förmige Bauteil aus einem Halbedelmetall als Träger für eine dünne Elektrodenschicht aus Edelmetall, insbesondere aus Platin oder einer Platinlegierung, besteht.

Gemäß einer bevorzugten Ausführungsform der Erfindung ist zur Einsparung von teurem Edelmetall vorgesehen, daß die Massenelektroden aus mindestens einem Träger aus unedlem Metall oder Halbedelmetall, vorzugsweise aus Nickel bestehen, der dem Aufsatzteil der Mittelelektrode zugewandt mit Platin oder einer Platinlegierung versehen ist, wobei das Platin oder die Platinlegierung als dünne Elektrodenschicht auf dem Träger angeordnet und diese Elektrodenschicht von dünnen, auf den Träger aufgeschweißten oder aufgelöteten und zu den Massenelektroden parallelen Stäbchen aus Platin oder einer Platinlegierung gebildet ist.

Eine andere bevorzugte Ausführungsform weist zum selben Zweck eine dünne Platinelektrodenschicht auf, wobei diese Elektrodenschicht von dünnen, auf den Träger aufgeschweißten oder aufgelöteten und zu den Massenelektroden parallelen Stäbchen aus Platin oder einer Platinlegierung gebildet ist.

Die Erfindung wird nachstehend anhand der Zeichnungen durch ein Ausführungsbeispiel näher erläutert.

Die Fig. 1 zeigt eine Seitenansicht einer erfindungsgemäßen Zündkerze. Fig. 2 zeigt eine vergrößerte Draufsicht auf den dem Brennraum zugewandten Kopf der Zündkerze. Fig. 3 ist eine Seitenansicht der Fig. 2 in Richtung des Pfeiles III in Fig. 2. Fig. 4 zeigt die Mittelelektrode im Schnitt.

Die in Fig. 1 dargestellte Zündkerze weist einen Isolierkörper 1 zur Isolation der zentralen Mittelelektrode 2 gegenüber dem in Betrieb auf Masse liegenden Gehäuse 3 aus Metall auf, das einstückig mit einer Sechskantmutter 4 und einem Gewindeteil 5 ausgebildet ist.

Die Mittelelektrode 2 weist, wie aus Fig. 2 - 4 hervorgeht, einen prismenförmigen, in Draufsicht quadratischen Aufsatzteil 7 auf, der aus einer Platin-Rhodium-Legierung besteht. Der prismenförmige Aufsatzteil wird von einem stiftförmigen Teil der Mittelelektrode getragen, der in eine zentrale Öffnung des Aufsatzteiles 7 ragt und mit diesem verschweißt oder verlötet wird. Dieser stiftförmige Teil besteht z.B. aus einem Kern 2A aus Kupfer und einer Hülle 2B aus Nickel (Fig. 4).

Die Massenelektroden 8,9 der Zündkerze bestehen jeweils aus einem mit dem Massering 5A des Gewindeteiles 5 verbundenen Träger 8A,8B,9A,9B aus unedlem Metall oder Halbedelmetall, beispielsweise Nickel, auf dessen Armen 8B,9B, dem prismenförmigen Aufsatzteil 7 der Mittelelektrode 2 zugewandt, je eine dünne Schicht 8C,9C aus Platin oder einer Platinlegierung, beispielsweise einer Platin-Rhodium-Legierung angeordnet, beispielsweise angeschweißt oder angelötet ist.

In Draufsicht auf den dem Brennraum zugewandten Kopf der Zündkerze weist der Träger 8A,8B bzw. 9A,9B eine Y-Form auf, wobei an den einander zugewandten Innenseiten der beiden Y-Elektrodenarme 8B,9B die dünne Elektrodenschicht 8C,9C angeordnet ist und je zwei Elektrodenarme 8B-8B bzw. 9B-9B über einen gemeinsamen Steg 8A bzw. 9A mit dem Massering 5A in Verbindung stehen.

## Patentansprüche

1. Zündkerze mit einer gegenüber dem Kerzengewinde (5) isolierten Mittelelektrode (2) und mit elektrisch mit dem Kerzengewinde (5) verbundenen Massenelektroden (8, 9), wobei am brennraumseitigen Ende der Mittelelektrode (2) ein zumindest teilweise aus Platin oder einer Platinlegierung bestehender Aufsatzteil (7) angebracht ist, zwischen dem und den von der Seite an ihn herangeführten Massenelektroden (8, 9) die Funkenstrecken liegen, wobei der Aufsatzteil (7) im wesentlichen die Form eines mit der Deckfläche zum Brennraum weisenden Prismas aufweist und die Massenelektroden (8, 9) seitlich neben den Seitenflächen des im wesentlichen prismenförmigen Aufsatzteiles (7) im wesentlichen parallel zu den Prismenkanten der Deckfläche bzw. der Grundfläche verlaufen, wobei je zwei Massenelektroden (8, 9) zu einem Bauteil zusammengefaßt sind, dessen beide Elektrodenarme (8B,9B) wenigstens annähernd parallel zu je zwei Seitenflächen des Aufsatzteiles (7) der Mittelelektrode (2) verlaufen, dadurch gekennzeichnet, daß vom Scheitel der Elektrodenarme (8B,9B) des in der Draufsicht V- oder Y-förmig ausgebildeten Bauteiles ein gemeinsamer Steg (8A,9A) zum Massekörper (5A) der Zündkerze führt.

2. Zündkerze nach Anspruch 1, dadurch gekennzeichnet, daß die Massenelektroden (8,9) aus mindestens einem Träger (8A, 8B; 9A,9B) aus unedlem Metall oder Halbedelmetall, vorzugsweise aus Nickel bestehen, der dem Aufsatzteil (7) der Mittelelektrode (2) zugewandt mit Platin oder einer Platinlegierung versehen ist, wobei das Platin oder die Platinlegierung als dünne Elektrodenschicht (8C,9C) auf dem Träger angeordnet und diese Elektrodenschicht von dünnen, auf den Träger (8A,8B;9A,9B) aufgeschweißten oder aufgelöteten und zu den Massenelektroden parallelen Stäbchen aus Platin oder einer Platinlegierung gebildet ist.

3. Zündkerze nach Anspruch 1, dadurch gekennzeichnet, daß die Massenelektroden (8,9) aus mindestens einem Träger (8A,8B; 9A,9B) aus unedlem Metall oder Halbedelmetall, vorzugsweise aus Nickel bestehen, der dem Aufsatzteil (7) der Mittelelektrode (2) zugewandt mit Platin oder einer Platinlegierung versehen ist, wobei das Platin oder die Platinlegierung als dünne Elektrodenschicht (8C,9C) auf den Träger (8A,8B;9A,9B) aufgedampft ist.

4. Zündkerze nach Anspruch 2 oder 3, dadurch gekennzeichnet, daß die dünne Elektrodenschicht (8C,9C) eine Schichtdicke von weniger als 1 mm, vorzugsweise in der Größenordnung von etwa 0,1 mm bis etwa 0,5 mm, aufweist.

## Claims

1. A sparking plug comprising a central electrode (2) which is insulated relative to the plug screwthread (5) and earth electrodes (8, 9) electrically connected to the plug screwthread (5), wherein mounted to the end of the central electrode (2) which is towards the combustion chamber is an attachment portion (7) at least partially comprising platinum or a platinum alloy, the spark paths being between the attachment portion (7) and the earth electrodes (8, 9) which are taken to same from the side, wherein the attachment portion (7) is substantially in the form of a prism which faces with the top surface towards the combustion chamber and the earth electrodes (8, 9) extend laterally beside the side surfaces of the substantially prism-shaped attachment portion (7) substantially parallel to the prism edges of the top surface or the bottom surface, wherein each two earth electrodes (8, 9) are combined to form a component whose two electrode arms (8B, 9B) extend at least approximately parallel to a respective pair of side surfaces of the attachment portion (7) of the central electrode (2), characterised in that a common limb (8A, 9A) leads to the earth body (5A) of the sparking plug from the apex of the electrode arms (8B, 9B) of the component which is of V-shape or Y-shape in plan view.

2. A sparking plug according to claim 1 characterised in that the earth electrodes (8, 9) comprise at least one carrier (8A, 8B; 9A, 9B) of base metal or semi-precious metal, preferably nickel, which is provided towards the attachment portion (7) of the central electrode (2) with platinum or a platinum alloy, wherein the platinum or the platinum alloy is arranged as a thin electrode layer (8C, 9C) on the carrier and said electrode layer is formed by thin bar portions of platinum or a platinum alloy which are welded or soldered on to the carrier (8A, 8B; 9A, 9B) and which are parallel to the earth electrodes.

3. A sparking plug according to claim 1 characterised in that the earth electrodes (8, 9) comprise at least one carrier (8A, 8B; 9A, 9B) of base metal or semi-precious metal, preferably nickel, which is provided towards the attachment portion (7) of the central electrode (2) with platinum or a platinum alloy, wherein the platinum or the platinum alloy is vapour-deposited in the form of a thin electrode layer (8C, 9C) on the carrier (8A, 8B; 9A, 9B).

4. A sparking plug according to claim 2 or claim 3 characterised in that the thin electrode layer (8C, 9C) is of a layer thickness of less than 1 mm, preferably of the order of magnitude of from about 0.1 mm to about 0.5 mm.

## Revendications

1. Bougie d'allumage comprenant une électrode centrale (2) isolée par rapport au filetage de bougie (5) et des électrodes de masse (8, 9) reliées électriquement au filetage de bougie (5), l'extrémité côté chambre de combustion de l'électrode centrale (2) comportant une pièce rapportée (7) qui est constituée au moins partiellement de platine ou d'un alliage à base de platine et entre laquelle et les électrodes de masse (8, 9) approchées d'elle par le côté se trouvent les éclateurs, la pièce rapportée (7) ayant sensiblement la forme d'un prisme dont la face supérieure est tournée vers la chambre de combustion et les électrodes de masse (8, 9) s'étendant latéralement à côté des faces latérales de la pièce rapportée (7) sensiblement prismatique, pour l'essentiel parallèlement aux bords de la surface supérieure et de la surface de base du prisme, deux électrodes de masse (8, 9) étant chaque fois regroupées en une pièce dont les deux bras d'électrode (8B, 9B) s'étendent au moins approximativement parallèlement, respectivement à deux faces latérales de la pièce rapportée (7) de l'électrode centrale (2), caractérisée par le fait qu'une barrette commune (8A, 9A) part du sommet des bras d'électrode (8B, 9B) de la pièce en forme de V ou de Y vue de dessus, vers l'élément de masse (5A) de la bougie d'allumage.

2. Bougie d'allumage selon la revendication 1, caractérisée par le fait que les électrodes de masse (8, 9) sont constituées par au moins un support (8A, 8B ; 9A, 9B) en un métal commun ou en un métal semi-précieux, de préférence en nickel, qui est pourvu de platine ou d'un alliage à base de platine sur le côté tourné vers la pièce rapportée (7) de l'électrode centrale (2), le platine ou l'alliage à base de platine étant appliqué sur le support sous la forme d'une mince couche d'électrode (8C, 9C) et cette couche d'électrode étant formée par de minces baguettes en platine ou en un alliage à base de platine qui sont soudées ou brasées sur le support (8A, 8B ; 9A, 9B) et sont parallèles aux électrodes de masse.

3. Bougie d'allumage selon la revendication 1, caractérisée par le fait que les électrodes de masse (8, 9) sont constituées par au moins un support (8A, 8B ; 9A, 9B) en un métal commun ou en un métal semi-précieux, de préférence en nickel, qui est pourvu de platine ou d'un alliage à base de platine sur le côté tourné vers la pièce rapportée (7) de l'électrode centrale (2), le platine ou l'alliage à base de platine étant déposé par évaporation sur le support (8A, 8B ; 9A, 9B) sous la forme d'une mince couche d'électrode (8C, 9C).

4. Bougie d'allumage selon la revendication 2 ou 3, caractérisée par le fait que la mince couche d'électrode (8C, 9C) a une épaisseur inférieure à 1 mm, de préférence de l'ordre d'environ 0,1 mm à environ 0,5 mm.
